# EUROPÄISCHE PATENTANMELDUNG

(11) **EP 0 393 527 A1**
(43) Veröffentlichungstag der Anmeldung: **24.10.1990**
(21) Anmeldenummer: 90107087.0
(22) Anmeldetag: 12.04.1990
(51) Int. Cl.: G07F 9/10

(54) **Warenautomat**

(30) Priorität: 17.04.1989 DE 3912903
(71) Anmelder: DEUTSCHE WURLITZER GMBH, D-32604 Hüllhorst (DE)
(72) Erfinder: Domberg, Hans, D-4971 Hüllhorst (DE); Seidel, Georg, D-4950 Minden (DE); Renner, Rolf, D-4990 Lübbecke (DE)
(74) Vertreter: Eisenführ, Speiser & Partner

(57) **Zusammenfassung**

Es wird ein Warenautomat mit einer Außentür (9), einem durch die Außentür (9) einsehbaren, mit Ware befüllbaren Warenraum (18) und mit dem Warenraum (18) benachbarten Nebenaggregaten wie zum Beispiel Münzwechsler/Münzzähler (10) etc., welche mit der Außentür (9) verschließbar sind, angegeben. Der Warenraum (18) ist mittels eines Kühlaggregats gekühlt und der Warenautomat weist Mittel (11-14,17) auf, die während des Betriebs, insbesondere bei der Warenabgabe, der Warenentnahme und/oder der Warennachfüllung die Kälteverluste reduzieren. Somit ist es möglich, mit dem Warenautomaten auch gekühlte Ware, insbesondere Tiefkühlware, anzubieten und zu vekaufen.

## Beschreibung

Die Erfindung betrifft einen Warenautomaten mit einer Außentür, einem durch die Außentür einsehbaren, mit Ware befüllbaren Warenraum, und mit dem Warenraum benachbarten Nebenaggregaten wie zum Beispiel Münzwechsler/Munzzähler etc., welche mit der Außentür verschließbar sind.

Derartige Warenautomaten, bei denen die zum Verkauf angebotene Ware, beispielsweise Süsswarenpackungen o. dgl., hinter einer Außentür gut sichtbar ausgestellt ist, sind seit vielen Jahren bekannt und werden mit großem Verkaufserfolg für die angebotenen Waren eingesetzt.

Dieser Verkaufserfolg liegt darin begründet, daß die zum Verkauf angebotene Ware - überwiegend in besonders ansprechender Verpackung - durch den potentiellen Käufer direkt in Augenschein genommen werden kann, was einen erheblichen Kaufanreiz darstellt, in dem eine Beziehung zwischen der ansprechenden Ware und dem Betrachter erzeugt wird. Durch die Sichtbarkeit der Ware werden insbesondere auch Kinder und Jugendliche in den Käuferkreis mit einbezogen, da bei ihnen im besonderen Maße der visuelle Kontakt mit der Ware den Ausschlag zur Kaufentscheidung geben kann.

Nachteilig bei den bekannten Warenautomaten der eingangs genannten Art ist, daß derartige Automaten - mit direkter Sicht auf die angebotene Ware - nur für solche Waren ausgelegt sind, die bei Raumtemperatur oder schwacher Kühlung in dem Warenraum des Warenautomaten lagerbar sind. Aufgrund großer Isolierungsprobleme während des Betriebs, insbesondere bei der Warenausgabe und/oder der Warennachfüllung und damit verbundener unwirtschaftlicher Kältverluste sind die Warenautomaten der eingangs genannten Art bisher unter wirtschaftlichen Gesichtspunkten nicht mit einer Tiefkühlung, z. B. zum Anbieten von Speiseeis oder Tiefkühlmenüs, ausrüstbar. Speiseeis wird bisher nur aus Warenautomaten abgegeben, bei denen das Eis im Warenraum des Warenautomaten unsichtbar für einen potentiellen Käufer gelagert wird, so daß der vorstehend genannte Verkaufsanreiz entfällt.

Aufgabe der vorliegenden Erfindung ist es, einen Warenautomaten der eingangs genannten Art derart weiterzubilden, daß in ihm auch Kühlware, insbesondere Tiefkühlware, zum Verkauf angeboten werden kann.

Diese Aufgabe wird bei einem Warenautomaten der eingangs genannten Art erfindungsgemäß dadurch gelöst, daß der Warenautomat ein Kühlaggregat enthält, welches den Warenraum kühlt und daß Mittel vorgesehen sind, die im Betrieb des Warenautomaten bei der Warenausgabe und/oder der Warennachfüllung die Kälteverluste reduzieren.

Die Vorteile dieses erfindungsgemäßen Warenautomaten liegen insbesondere darin, daß auch Tiefkühlware für einen potentiellen Käufer gut sichtbar in dem gekühlten Warenraum angeboten werden kann, wodurch auch bei dienen Waren eine erhebliche Steigerung des Kaufanreizes erzielbar ist. Durch die erfindungsgemäß vorgesehenen Mittel zur Reduzierung der Kälteverluste sind Warenautomaten für Tiefkühlware wirtschaftlich betreibbar.

Bevorzugte Weiterbildungen der Erfindung sind in den Unteransprüchen angegeben.

Da beispielsweise zur Entnahme des eingenommenen Geldes aus dem Münzbehälter oder zu eventuell notwendigen Änderungen von Verkaufspreisen die Außentür des Warenautomaten geöffnet werden muß, um Kälteverluste zu vermeiden, ist bevorzugt vorgesehen, daß die vorstehend genannten Mittel eine Isolierglastür beinhalten, welche sich über die Frontöffnung des Warenraums erstreckt und den Warenraum abdichtend verschließt. Somit kann der gekühlte Warenraum solange geschlossen gehalten werden, bis ein Auffüllen der Waren vorgenommen werden muß.

Will der Betreiber dagegen nur an die Nebenaggregate gelangen, und z.B. nur Münzgeld entnehmen oder Wech selgeld nachfüllen, so braucht nur die Außentür geöffnet zu werden, die Isolierglastür bleibt geschlossen und kann den Warenraum auf seiner Temperatur halten.

Bevorzugt weist die Außentür vor der Frontöffnung des Warenraums eine Ausnehmung auf. Eine Verglasung der Außentür ist aus Kostengründen vermeidbar.

Beim Auffüllen der Ware in gekühlten Warenautomaten ist es von Vorteil, wenn die Ware möglichst schnell nachgefüllt werden kann, um die notwendige Öffnung des Warenraums auf einen möglichst kurzen Zeitraum zu beschränken. Hierzu ist gemäß einer Weiterbildung der Erfindung vorteilhaft vorgesehen, daß in dem Warenraum Warenfächer verschiebbar angeordnet sind, aus denen - nach entsprechender Auswahl und entsprechendem Münzeinwurf - die Ware mittels einer Ausgabevorrichtung über einen Fallschacht in einen Entnahmebehälter abgebbar ist.

Um auch bei der Abgabe von gekaufter Ware Kühlverluste über die durch den Fallschacht gebildete Verbindung zwischen dem gekühlten Warenraum und dem ungekühlten Entnahmebehälter zu reduzieren ist bevorzugt vorgesehen, daß die vorstehend genannten Mittel eine erste schließbare Klappe zwischen dem unteren Ende des Fallschachtes und dem Entnahmebehälter beinhalten, welche sich nur öffnet, wenn Ware durch die Ausgabevorrichtung abgegeben wird. Als Weiterbildung hierzu kann vorgesehen sein, daß die Ware nach der Abgabe durch die Ausgabevorrichtung auf die erste schließbare Klappe fällt, die danach motorbetrieben geöffnet wird, so daß die verkaufte Warenpackung in den Entnahmebehälter fällt, wo sie der Käufer dann entnehmen kann.

Eine bevorzugte Ausgestaltung der Ausgabevorrichtung besteht darin, daß sie horizontal in den Warenfächern angeordnete, um ihre Längsachse motorgetrieben drehbare Spiralen aufweist, zwischen deren Windungen die Ware lagert, und daß die Ware durch Drehung der Spiralen in den Entnahmebehälter abgegeben wird.

Bevorzugt sind die Warenfächer zum Befüllen mit Ware frontseitig aus dem Warenraum - nach Öffnen dor Isolierglastür - wenigstens teilweise herausziehbar. Somit wird immer nur ein geringer Teil der noch vorhandenen Ware bei dem Auffüllvorgang aus der Kühlung genommen.

Um auch die während des Nachfüllens von Ware auftretenden Kälteverluste zu reduzieren, ist gemäß einer Weiterbildung der Erfindung vorgesehen, daß die vorstehend genannten Mittel wenigstens ein Rollo oder eine Jalousie beinhalten, mit dem/der die Frontöffnung des Warenraums während des Befüllens eines - ggf. teilweise herausgezogenen - Warenfachs im Bereich der anderen Warenfächer weitgehend verschließbar ist und das/die nach Beendigung des Befüllens aus dem Bereich der Frontöffnung verschiebbar ist. Somit ist es möglich, den gekühlten Warenraum während des Befüllens bis auf eine Zugangsöffnung zu einem bestimmten Warenfach - oder auch zum Herausziehen dieses Warenfachs - verschlossen zu halten.

Bevorzugt ist jedes Rollo bzw. jede Jalousie seitlich in zwei Führungsschienen gleitend geführt, und ferner sind die Führungsschienen besonders bevorzugt an den Seitenwänden des Warenraums umlaufend befestigt. Somit ist jedes Rollo bzw. jede Jalousie während des Normalbetriebs des Warenautomaten, d.h. bei geschlossener Isolierglastür, auf die Ober- oder Unter- und/oder die Rückseite des Warenraums verschiebbar, wo das Rollo bzw. die Jalousie die freie Sicht auf die angebotene Ware nicht beeinträchtigt.

Um den Temperaturanstieg der Warenfächer und damit der Ware während des Nachfüllvorgangs zu reduzieren, ist vorteilhaft vorgesehen, daß die Mittel auch Kälteakkus beinhalten, die an den Warenfächern befestigt sind. Insbesondere ist es vorteilhaft, daß die Kälteakkus unterhalb des Bodens der Warenfächer im Bereich der Frontöffnung des Warenraums befestigt sind. Dadurch wird im Bereich der Frontöffnung des Warenraums ein zusätzlicher "Kältevorrat" erzeugt bzw. bei einem herausgezogenen Warenfach die noch darin befindliche restliche Ware, welche sich zu diesem Zeitpunkt dann außerhalb des gekühlten Warenraums befindet, zusätzlich gekühlt.

Eine weitere Reduzierung der Kälteverluste und eine damit verbundene Erhöhung der Wirtschaftlichkeit des Warenautomaten ist durch eine weitere Weiterbildung der Erfindung erzielbar, nach der die Mittel zur Reduzierung der Kälteverluste eine Isolierschicht beinhalten, von der der Warenraum außen umgeben ist.

Im folgenden wird ein bevorzugtes Ausführungsbeispiel der Erfindung anhand einer Zeichnung näher erläutert.

Es zeigen:
Fig. 1 Eine Frontansicht des erfindungsgemäßen Warenautomaten;
Fig.2 eine Seitenansicht des Warenautomaten gemäß Fig. 1;
Fig. 3 eine Draufsicht auf den Warenautomaten gemäß Fig. 1 und 2 mit geöffneter Außentür und geöffneter Isolierglastür sowie herausgezogenen Warenfächern;
Fig. 4 eine vergrößerte, ausschnittsweise Darstellung der Seitenansicht des Warenautomaten gemäß Fig. 2 mit einem teilweise herausgezogenen Warenfach und einem die Frontöffnung des Warenraums im Bereich der anderen Warenfächer abdeckenden Rollo;
Fig. 5 eine der Fig. 4 entsprechende Darstellung des Warenautomaten, bei dem ein anderes Warenfach zum Befüllen teilweise herausgezogen ist;
Fig. 6 eine vergrößerte Frontansicht der Warenfächer mit darunter befestigten Kälteakkus; und
Fig. 7 eine Draufsicht auf die Warenfächer gemäß Fig. 6.

Fig 1 zeigt eine Frontansicht eines Warenautomaten 1 bei geschlossener Außentür 9, welche sich über die ganze Breite des Warenautomaten erstreckt, also auch die Nebenaggregate abdeckt, und im Bereich der Frontöffnung 19 des Warenraums 18 eine Ausnehmung 2 besitzt. Vor dem Warenraum 18 ist ferner eine Iso lierglastür 11 angeschlagen, die sich nur über die Öffnung 19 des Warenraums 18 erstreckt und ein separates Öffnen und abdichtendes Schließen des Warenraums 18 ermöglicht und im geschlossenen Zustand gegen eine entsprechende umlaufende Dichtung anliegt.

Durch die Ausnehmung 2 der Außentür 9 ist die in dem Warenraum 18 befindliche Ware 4 sichtbar, welche in motorisch um ihre Längsachse drehbaren Spiralen 5 in horizontal verschiebbar gelagerten Warenfächern 3 bereitgehalten wird. Die Spiralen 5 werden gedreht, wenn das entsprechende Warenfach 3 am Bedienfeld 22 ausgewählt wurde und ein entsprechender Münzeinwurf in den Münzschlitz 24 erfolgte. Durch die Drehung der entsprechenden Spirale 5 wird die vorderste Warenpackung der ausgewählten Ware einen bestimmten Wegabschnitt nach vorn auf die Frontöffnung 19 des Warenraums zubewegt, woraufhin sie dann durch einen Fallschacht 20 in einen Entnahmebehälter 6 (Fig. 2) fällt, aus dem sie durch eine vordere Klappe 7 entnehmbar ist.

Fig. 2 zeigt den Warenautomaten 1 in einer Seitenansicht, aus der insbesondere die Aufteilung des kühlbaren Warenraums 18 in mehrere verschiebbare, aus dem Warenraum 18 in Richtung der dargestellten Pfeile teilweise herausziehbare Warenfächer 3 deutlich wird. Nach Auswahl einer bestimmten Ware wird eine entsprechende Warenpackung durch die Ausgabevorrichtung (im wesentlichen motorisch drehbare Spirale 5) auf die Frontöffnung 19 des Warenraums 18 zubewegt, bis die Warenpackung über den Fall schacht 20 durch die Öffnung 16 zwischen dem Fallschacht 20 und dem Entnahmebehälter 6 hindurch in den Entnahmebehälter 6 fällt und dort durch die vordere Klappe 7 entnehmbar ist. Um Kälteverluste durch die Öffnung 16 zu vermeiden, ist zum Verschluß dieser Öffnung eine weitere, schließbare Klappe 17 vorgesehen, welche sich öffnet, wenn eine Warenpackung von der Ausgabevorrichtung abgegeben wurde, und welche sich beispielsweise nach Entnahme der Warenpackung wieder schließt. Der Entnahmebehälter 6 besitzt neben der vorderen Klappe 7 auch eine hintere Klappe 8, die mit der vorderen Klappe 7 derart mechanisch gekoppelt ist, daß sich die hintere Klappe 8 schließt, wenn die vordere Klappe 7 geöffnet wird und umgekehrt.

Der Warenraum 18 ist bis auf seine Frontöffnung 19 von einer Isolierschicht 14 umgeben, die einen weiteren Beitrag zur Reduzierung der Kälteverluste liefert. An der Unterseite 15 des Warenraums 18 umschließt die Isolierschicht 14 einen Raum 26 für Kühlaggregate.

Fig. 3 zeigt den Warenautomaten 1 in einer Draufsicht bei geöffneter Außentür 9 und ebenfalls geöffneter - als Innentür dienender - Isolierglastür 11 und teilweise herausgezogenen Warenfächern 3. Während die Darstellung der Fig. 1 und 2 den Warenautomaten 1 im normalen Betriebszustand zeigen, während dem die Ware angeboten bzw. abgegeben und entnommen wird, ist hier der Nachfüllzustand dargestellt. Nur zum Nachfüllen von Ware 4 in die Warenfächer 3 ist ein Öffnen der Isolierglastür 11 erforderlich. Zur Entnahme des eingenommenen Geldes aus dem Münzbehälter 10 oder beispielsweise zur Änderung von Verkaufspreisen kann der gekühlte Warenraum 18 verllhlossen bleiben, da die Nebenaggregate durch alleiniges Öffnen der Außentür 9 zugänglich sind.

In den Fig. 4 und 5 wird insbesondere der Warenraum 18 des Warenautomaten 1 in einer vergrößerten Darstellung beim Auffüllen von Ware gezeigt. Für den Auffüllvorgang ist die nicht dargestellte Außentür 9 und die ebenfalls nicht dargestellte Isolierglastür 11 geöffnet und das aufzufüllende Warenfach 3 teilweise aus dem Warenraum 18 herausgezogen. Um die aufgrund der geöffneten Isolierglastür 11 auftretenden Kälteverluste zu reduzieren, sind zwei (Isolier-)Rollos 12 vorgesehen, welche die Frontöffnung 19 des Warenraums 18 oberhalb und unterhalb des herausgezogenen Warenfachs 3, also im Bereich der anderen Warenfächer, weitgehend verschließen. Die freibleibende Öffnung zum Hindurchziehen eines Warenfachs ist durch Verschieben der Rollos variabel gestaltbar, was anhand der Fig. 5 deutlich wird. Dort ist ein anderes, weiter unten liegendes Warenfach 3 zum Auffüllen von Ware 4 aus dem Warenraum 18 herausgezogen. Die beiden Rollos sind seitlich gleitend in Führungsschienen 30 geführt, welche an den Seitenwänden des Warenraums 18 befestigt oder insbesondere dort eingelassen sind. Die Führungsschienen 30 laufen an den Seitenwänden des Warenraums 18 um, so daß die Rollos 12 - beispielsweise ähnlich wie bei einem Jalousieschrank - aus dem Bereich der Frontöffnung 9 heraus auf die Oberseite, die Unterseite oder auch hinter die Rückseite des Warenraums 18 verschoben werden können, sobald der Nachfüllvorgang beendet ist. Der Warenraum 18 ist dann wieder frei einsehbar.

Anhand der Fig. 6 und 7 wird deutlich, daß unterhalb des Bodens der Warenfächer 3, insbesondere im Bereich der Frontöffnung 19 des Warenraums 18, Kälteakkus 13 befestigt sind, die bei herausgezogenem Warenfach 3 die darin befindliche Restware vor übermäßigen Kälteverlusten schützen.

## Patentansprüche

1. Warenautomat mit einer Außentür (9), einem durch die Außentür (9) einsehbaren, mit Ware befüllbaren Warenraum (18) und mit dem Warenraum (18) benachbarten Nebenaggregaten wie zum Beispiel Münzwechsler/Münzzähler (10) etc., wobei sich die Außentür (9) über den Warenraum (18) und die Nebenaggregate (10) erstreckt,
dadurch gekennzeichnet, daß zusätzlich eine Isolierglastür (11) vorgesehen ist, welche unmittelbar vor der Frontöffnung (19) des Warenraums (18) angeordnet ist und den Warenraum (18) abdichtend verschließt.

2. Warenautomat mit einer Außentür, einem durch die Außentür einsehbaren, mit Ware befüllbaren Warenraum und mit dem Warenraum benachbarten Nebenaggregaten wie zum Beispiel Münzwechsler/Münzzähler etc., welche mit der Außentür verschließbar sind,
dadurch gekennzeichnet, daß der Warenautomat ein Kühlaggregat enthält, welches den Warenraum (18) kühlt, daß Mittel (11, 12, 13, 14, 17) vorgesehen sind, die im Betrieb des Warenautomaten bei der Warenabgabe, der Warenentnahme und/oder der Warennachfüllung die Kälteverluste reduzieren, und daß die Mittel (11, 12, 13, 14, 17) eine Isolierglastür (11) beinhalten, welche sich über die Frontöffnung (19) des Warenraums (18) erstreckt und den Warenraum (18) abdichtend verschließt.

3. Warenautomat nach Anspruch 1 oder 2,
dadurch gekennzeichnet, daß sich die Außentür über den Warenraum 18 und die Nebenaggregate erstreckt und vor der Frontöffnung (19) des Warenraums (18) eine Ausnehmung aufweist.

4. Warenautomat nach Anspruch 1 oder 2,
dadurch gekennzeichnet, daß in dem Warenraum (18) Warenfächer (3) verschiebbar angeordnet sind, aus denen die Ware (4) mittels einer Ausgabevorrichtung über einen Fallschacht (20) in einen Entnahmebehälter (6) abgebbar ist.

5. Warenautomat nach Anspruch 4,
dadurch gekennzeichnet, daß die Mittel (11, 12, 13, 14, 17) eine erste schließbare Klappe (17) zwischen dem unteren Ende des Fallschachtes (20) und dem Entnahmebehälter (6) beinhalten, welche sich öffnet, wenn Ware (4) von der Ausgabevorrichtung abgegeben wurde.

6. Warenautomat nach Anspruch 5,
dadurch gekennzeichnet, daß das Öffnen und/oder Schließen der Klappe (17) mittels eines Motors erfolgt.

7. Warenautomat nach Anspruch 5 oder 6,
dadurch gekennzeichnet, daß die Ausgabevorrichtung horizontal in den Warenfächern (3) angeordnete, um ihre Längsachse motorgetrieben drehbare Spiralen (5) aufweist, zwischen deren Windungen die Ware (4) lagert, und daß die Ware (4) durch Drehung der Spiralen (5) in den Entnahmebehälter (6) abgegeben wird.

8. Warenautomat nach einem der Ansprüche 5 bis 7,
dadurch gekennzeichnet, daß die Warenfächer (3) zum Befüllen frontseitig aus dem Warenraum (18) wenigstens teilweise herausziehbar sind.

9. Warenautomat nach einem der vorstehenden Ansprüche,
dadurch gekennzeichnet, daß die Mittel (11, 12, 13, 14, 17) wenigstens ein Rollo oder eine Jalousie (12) beinhalten, mit welchem (welcher) die Frontöffnung (19) des Warenraums (18) während des Befüllens eines - ggf. teilweise herausgezogenen - Warenfachs (3) im Bereich der anderen Warenfächer weitgehend verschließbar ist und welche(s) nach Beendigung des Befüllens aus dem Bereich der Frontöffnung (19) verschiebbar ist.

10. Warenautomat nach Anspruch 9,
dadurch gekennzeichnet, daß jedes Rollo bzw. jede Jalousie (12) seitlich in zwei Führungsschienen (30) gleitend geführt ist.

11. Warenautomat nach Anspruch 10,
dadurch gekennzeichnet, daß die Führungsschienen (30) an den Seitenwänden des Warenraums (18) umlaufend befestigt sind.

12. Warenautomat nach einem der Ansprüche 5 bis 11,
dadurch gekennzeichnet, daß die Mittel (11, 12, 13, 14, 17) Kälteakkus (13) beinhalten, die an den Warenfächern (3) befestigt sind.

13. Warenautomat nach Anspruch 12,
dadurch gekennzeichnet, daß die Kälteakkus (13) unterhalb des Bodens der Warenf ächer (3), insbesondere im Bereich der Frontöffnung (19), befestigt sind.

14. Warenautomat nach einem der vorstehenden Ansprüche,
dadurch gekennzeichnet, daß die Mittel (11, 12, 13, 14, 17) eine Isolierschicht (14) beinhalten, von der der Warenraum (18) außen umgeben ist.
